# EUROPÄISCHE PATENTSCHRIFT

(11) **EP 1 857 594 B1**
(45) Veröffentlichungstag und Bekanntmachung des Hinweises auf die Patenterteilung: **30.06.2010**
(21) Anmeldenummer: 07450054.7
(22) Anmeldetag: 20.03.2007
(51) Int. Cl.: E01F 15/04

(54) **Steher für Leiteinrichtung mit Grundplatte**
Post for safety barrier with base plate
Poteau pour glissière de sécurité avec plaque d'assise

(30) Priorität: 18.05.2006 AT 4002006
(43) Veröffentlichungstag der Anmeldung: 21.11.2007
(73) Patentinhaber: voestalpine Krems Finaltechnik GmbH, 3502 Krems-Lerchenfeld (AT)
(72) Erfinder: Mader, Christian, 3500 Krems an der Donau (AT)
(74) Vertreter: Beer, Manfred

(56) Entgegenhaltungen:
- EP-A2- 1 650 351
- DE-U- 6 608 370
- DE-U- 7 018 345
- FR-A1- 2 278 881
- US-A1- 2004 076 469

## Beschreibung

Die Erfindung betrifft einen Steher für Leiteinrichtungen, der auf Kunstbauwerken, wie Brücken u.ähnl., über eine Grundplatte zu montieren ist, mit den Merkmalen des einleitenden Teils von Anspruch 1 (EP 1 650 351 A).

Leiteinrichtungen bestehen üblicherweise aus Stehern und wenigstens einem Leitschienenband, das, gegebenenfalls über Zwischenstücke, an den Stehern befestigt ist. Wenn Leiteinrichtungen im Gelände zu errichten sind, werden die Steher einfach in den Boden gerammt und das Leitschienenband an den Stehern befestigt.

Auf Bauwerken ist es üblich, die Steher über Grundplatten auf dem Bauwerk, insbesondere auf Randbalken von Brücken (= "Kappen") zu befestigen. Das Befestigen erfolgt mit Hilfe von Ankern. Es hat sich gezeigt, dass bei den üblicherweise verwendeten Befestigungsarten für Steher auf Bauwerken im Falle eines Aufpralls eines Fahrzeuges gegen die Leiteinrichtung auf das Fahrzeug und deren Insassen ganz erhebliche Belastungen ausgeübt werden (EP 1 650 351 A, DE 66 08 370 U).

Bei den aus der EP 1 650 351 A und aus der DE 66 08 370 U bekannten Leiteinrichtungen sind die Grundplatten über Bolzen befestigt, die aufprallseitige Löcher (EP 1650 351 A) oder Löcher in den vier Ecken der Grundplatte (DE 66 08 370 U)durchgreifen. Dadurch wird das Verformen der Grundplatte im Fall des Aufpralls eines Fahrzeuges behindert, da sich die Grundplatte nur zwischen den aufprallseitig angeordneten Bolzen hochwölben kann.

Der Erfindung liegt die Aufgabe zu Grunde, einen Steher der eingangs genannten Gattung für Leiteinrichtungen vorzuschlagen, bei dem auch im Falle eines Aufpralles eines Fahrzeuges gegen die Leiteinrichtung die Verformbarkeit im Bereich der Steher günstiger gestaltet ist.

Gelöst wird diese Aufgabe erfindungsgemäß mit einem Steher für Leiteinrichtungen, welcher die Merkmale von Anspruch 1 aufweist.

Bevorzugte und vorteilhafte Ausgestaltungen des erfindungsgemäßen Stehers für Leiteinrichtungen sind Gegenstand der Unteransprüche.

Da bei dem erfindungsgemäßen Steher die mit dem Steher verbundene Grundplatte lediglich über Anker mit dem Bauwerk verbunden ist, die mit Abstand hinter dem Steher (also auf dessen der Verkehrsfläche abgewandten Seite, das ist die Seite des Stehers, die der Seite an welcher ein Leitschienenband angeordnet und am Steher befestigt ist, gegenüberliegt) angeordnet sind, kann sich die Grundplatte bei einem Aufprall unter Schrägstellen des Stehers verformen, indem sie sich vor den Befestigungspunkten nach oben biegt.

Die Umrissform der Grundplatte ist für die Erfindung weitgehend ohne Bedeutung. Es sind im Rahmen der Erfindung runde (kreisrund, elliptisch, usw.) Grundplatten ebenso denkbar und in Betracht gezogen wie Grundplatten mit polygonaler (dreieckiger, viereckiger, z.B. rechteckiger oder quadratischer, trapezförmiger, usw.) Umrissform.

In einer bevorzugten Ausführungsform der Erfindung ist die Grundplatte im Wesentlichen dreieckförmig ausgebildet, wobei die Befestigungspunkte (Anker) in zwei der Ecken der dreieckigen Grundplatte vorgesehen sind und der Steher im Bereich der dritten Ecke angeordnet ist. Dabei ist der Steher bevorzugt in der Ecke der dreieckigen Grund-platte angeordnet und befestigt, die der zu sichernden Verkehrsfläche zugekehrt ist.

Weitere Einzelheiten und Merkmale der Erfindung ergeben sich aus der nachstehenden Beschreibung einer bevorzugten Ausführungsform unter Bezugnahme auf die schematischen Zeichnungen. Es zeigt Fig. 1 schema-tisch einen Steher für eine Leiteinrichtung in Draufsicht und Fig. 2 schematisch den Steher für eine Leiteinrichtung mit Grundplatte im Belastungsfall (Aufprall eines Fahrzeuges gegen die Leiteinrichtung).

Ein Steher 1 für eine (im Übrigen nicht gezeigte) Leiteinrichtung, mit wenigstens einem an den Stehern 1 befestigten Leitschienenband, ist auf einem Bauwerk, beispielsweise einer Brücke, auf deren Randbalken (auch Kappe genannt) angeordnet. Das Leitschienenband ist an dem Steher 1 auf dessen in Fig. 1 rechts liegender, der zu sichernden Verkehrsfläche zugekehrten Seite befestigt. In Fig. 2 ist das (nicht gezeigte) Leitschienenband auf der Wand des Stehers 1 befestigt auf die der Pfeil in Fig. 2 hinweist.

Die Querschnittsform des Stehers 1 ist beliebig, so können V-Steher ebenso vorgesehen sein, wie Z-Steher oder C-Steher.

Die Steher 1 sind mit ihrem unteren Ende mit einer Grundplatte 3 verbunden. Die Grundplatte 3 ist eine Metallplatte, insbesondere eine Stahlplatte, mit im Ausführungsbeispiel im Wesentlichen dreieckförmiger Umrissform, wobei die Ecken abgerundet sein können. Der Steher 1 ist mit seinem unteren Ende im Bereich einer Ecke der Grundplatte 3 angeordnet. Dabei weist diese Ecke der Grundplatte 3 auf die Seite des Stehers 1, die der zu sichernden Verkehrsfläche zugekehrt ist, und auf der wenigstens ein Leitschienenband befestigt ist.

Im Bereich der beiden anderen Ecken sind in der Grundplatte 3 Durchgangslöcher für die Aufnahme von Ankern 5 vorgesehen. Die Anker 5 sind im Ausführungsbeispiel hinter dem Steher 1 angeordnet und gegenüber dem Steher 1 seitlich versetzt vorgesehen.

Im Ausführungsbeispiel ist die Grundplatte 3 ein gleichschenkeliges, stumpfwinkeliges Dreieck, wobei der Steher 1 im Bereich der Ecke mit größerem Winkel und die Löcher für die Anker 5 im Bereich der beiden Ecken mit kleinerem Winkel, also im Bereich der Enden der längeren Seite der Grundplatte 3 vorgesehen sind.

Im Aufprallfall kann sich die Grundplatte 3 verbiegen, wie dies in Fig. 2 schematisch angedeutet ist, wobei sich der Steher 1 schräg stellt und die Leiteinrichtung ein gegen diese aufprallendes Fahrzeug gedämpft auffängt.

Die erfindungsgemäße Ausbildung eines Stehers 1 mit Grundplatte 3 bietet in Ausführungsformen folgende Vorteile.

Vor allem bei auf Kunstbauten (Brücken, Stützmauern, etc.) aufgedübelten Leitschienensystemen (Leiteinrichtungen) verursacht der durch die Grundplatte ausgesteifte Steherquerschnitt bei einem PKW-Anprall eine erhöhte Insassenbelastung. Dank der erfindungsgemäßen Ausbildung des Stehers 1, kann sich dessen Grundplatte 3 im Falle eines Aufpralls aufbiegen und damit die Insassenbelastungen kleiner halten, da der Aufprall gedämpft aufgefangen wird.

Dies wird erfindungsgemäß im Wesentlichen dadurch erreicht, dass die Verankerung 5 der Grundplatte 3, an welcher der Steher 1 befestigt ist, auf der der Fahrbahn abgewendeten Seite des Stehers 1 angeordnet ist. Durch Wahl der Stärke des Blechs der Grundplatte 3 und/oder über die Form der Grundplatte 3, kann der für das Aufbiegen maßgebliche Querschnitt der Grundplatte 3 beeinflusst und damit die Dämpfung optimiert werden.

In einer bevorzugten Ausführungsform besitzt die Grundplatte 3 eine dreieckige Form, was zur Folge hat, dass der für das Aufbiegen maßgebliche Querschnitt der Grundplatte 3 in dem Bereich der Grundplatte 3, in dem der Steher 1 angeordnet ist, verkleinert ist.

Zusammenfassend kann ein Ausführungsbeispiel der Erfindung wie folgt beschrieben werden:

Ein Steher 1 für eine wenigstens ein Leitschienenband aufweisende Leiteinrichtung mit Grundplatte 3 ist an der Grundplatte 3 in ihrem der Fahrbahn zugekehrten Bereich befestigt. Die Grundplatte 3 ist an einem Bauwerk lediglich in ihrem Bereich verbunden, der von der Fahrbahn gegenüber dem Steher 1 abgewendet ist. So kann sich die Grundplatte 3 bei Aufprall eines Fahrzeuges an die Leiteinrichtung mit den Stehern 1 verbiegen und der Aufprall wird gedämpft.

## Patentansprüche

1. Verkehrs-Leiteinrichtung zum Auffangen eines gegen die Leiteinrichtung prallenden Fahrzeuges, die wenigstens ein aufprallseitig angeordnetes Leitschienenband aufweist, mit einem Steher (1) und mit einer verbiegbaren Grundplatte (3), wobei der Steher (1) mit der Grundplatte (3) verbunden ist und in der Grundplatte (3) Löcher für die Aufnahme vom Ankerbolzen (5) vorgesehen sind, und wobei die Löcher für die Aufnahme von Ankerbolzen (5) in der Grundplatte (3) mit Abstand von dem Bereich der Grundplatte (3) angeordnet sind, in dem der Leitschienensteher (1) mit der Grundplatte verbunden ist, **dadurch gekennzeichnet, dass** der Steher (1) im aufprallseitigen Bereich der Grundplatte (3) auf der Grundplatte (3) angeordnet und mit der Grundplatte (3) verbunden ist, dass die Löcher für die Aufnahme der Ankerbolzen (5) nur im Bereich der der Aufprallseite abgewandten Seite der Grundplatte (3) hinter dem Steher (1) vorgesehen sind.

2. Verkehrs-Leiteinrichtung nach Anspruch 1, **dadurch gekennzeichnet, dass** die Grundplatte (3) aus Metall, insbesondere Stahl, vorzugsweise Stahlblech, besteht.

3. Verkehrs-Leiteinrichtung nach Anspruch 1 oder 2, **dadurch gekennzeichnet, dass** die Grundplatte (3) eine runde oder polygonale, insbesondere eine im Wesentlichen dreieckige Form aufweist.

4. Verkehrs-Leiteinrichtung nach Anspruch 3, **dadurch gekennzeichnet, dass** der Stehern (1) im Bereich einer Ecke mit der Grundplatte (3) verbunden ist und dass die Löcher für die Aufnahme der Ankerbolzen (5) im Bereich der beiden anderen Ecken der Grundplatte (3) vorgesehen sind.

5. Verkehrs-Leiteinrichtung nach Anspruch 3 oder 4, **dadurch gekennzeichnet, dass** die Grundplatte (3) die Form eines stumpfwinkeligen Dreiecks besitzt, wobei der Steher (1) im Bereich der Ecke mit stumpfem Winkel angebracht ist, und dass die Löcher für die Aufnahme der Ankerbolzen (5) im Bereich der Enden der längeren Dreieckseite der Grundplatte (3) angeordnet sind.

6. Verkehrs-Leiteinrichtung nach einem der Ansprüche 1 bis 5, **dadurch gekennzeichnet, dass** der Steher (1) mit der Grundplatte (3) in deren einer Verkehrsfläche zuzukehrenden Bereich verbunden ist.

## Claims

1. A traffic guarding device for restraining a vehicle colliding with the guarding device which comprises at least one guard rail band arranged on the collision side, with an upright (1) and with a bendable base plate (3), wherein the upright (1) is connected with the base plate (3) and in the base plate (3) holes for accommodating anchor bolts (5) are provided, and wherein the holes for accommodating anchor bolts (5) are arranged in the base plate (3) spaced from the region of the base plate (3) in which the guard rail upright (1) is connected with the base plate, **characterized in that** the upright (1) is arranged on the base plate (3) on the collision side region of the base plate (3), **in that** the holes for accommodating the anchor bolts (5) are only provided in the region of the side of the base plate (3) facing away from the collision side behind the upright (1).

2. The traffic guarding device according to Claim 1, **characterized in that** the base plate (3) consists of metal, more preferably steel, preferentially steel plate.

3. The traffic guarding device according to Claim 1 or 2, **characterized in that** the base plate (3) has a shape that is round or polygonal, more preferably triangular in shape.

4. The guarding device according to Claim 3, **characterized in that** the upright (1) in the region of a corner is connected with the base plate (3) and that the holes for accommodating the anchor bolts (5) are provided in the region of the two other corners of the base plate (3).

5. The traffic guarding device according to Claim 3 or 4, **characterized in that** the base plate (3) has the shape of an obtuse triangle, wherein the upright (1) is applied in the region of the corner with obtuse angle and **in that** the holes for accommodating the anchor bolts (5) are arranged in the region of the ends of the longer triangle side of the base plate (3).

6. The traffic guarding device according to any one of the Claims 1 to 5, **characterized in that** the upright (1) is connected with the base plate (3) in an area of said base plate facing a traffic area.

## Revendications

1. Dispositif de sécurité pour la circulation pour la réception d'un véhicule heurtant le dispositif de guidage, qui présente au moins une bande de glissière de sécurité disposée côté impact, comprenant un poteau (1) et une plaque d'assise (3) pliable, le poteau (1) étant relié à la plaque d'assise (3) et des trous étant prévus dans la plaque d'assise (3) pour le logement de boulons d'ancrage (5), et les trous pour le logement des boulons d'ancrage (5) étant disposés dans la plaque d'assise (3) à distance de la zone de la plaque d'assise (3), dans laquelle le poteau de glissière de sécurité (1) est relié à la plaque d'assise, **caractérisé en ce que** le poteau (1) est disposé dans la zone côté impact de la plaque d'assise (3) sur la plaque d'assise (3) et est relié à la plaque d'assise (3), **en ce que** les trous pour le logement des boulons d'ancrage (5) sont prévus seulement dans la zone du côté, opposé au côté impact, de la plaque d'assise (3) derrière le poteau (1).

2. Dispositif de sécurité pour la circulation selon la revendication 1, **caractérisé en ce que** la plaque d'assise (3) est en métal, en particulier en acier, de préférence en tôle d'acier.

3. Dispositif de sécurité pour la circulation selon la revendication 1 ou 2, **caractérisé en ce que** la plaque d'assise (3) présente une forme ronde ou polygonale, en particulier une forme sensiblement triangulaire.

4. Dispositif de sécurité pour la circulation selon la revendication 3, **caractérisé en ce que** le poteau (1) est relié dans la zone d'un coin à la plaque d'assise (3) et **en ce que** les trous pour le logement des boulons d'ancrage (5) sont prévus dans la zone des deux coins de la plaque d'assise (3).

5. Dispositif de sécurité pour la circulation selon la revendication 3 ou 4, **caractérisé en ce que** la plaque d'assise (3) présente la forme d'un triangle à angle obtus, le poteau (1) étant placé dans la zone du coin à angle obtus, et **en ce que** les trous pour le logement des boulons d'ancrage (5) sont disposés dans la zone des extrémités du côté de triangle plus grand de la plaque d'assise (3).

6. Dispositif de sécurité pour la circulation selon l'une quelconque des revendications 1 à 5, **caractérisé en ce que** le poteau (1) est relié à la plaque d'assise (3) dans sa zone tournée vers une surface de circulation.
